# EUROPÄISCHE PATENTSCHRIFT

(11) **EP 4 027 058 B1**
(45) Veröffentlichungstag und Bekanntmachung des Hinweises auf die Patenterteilung: **19.11.2025**
(21) Anmeldenummer: 21213010.8
(22) Anmeldetag: 08.12.2021
(51) Int. Cl.: F23N 5/24, F23D 14/02, F23L 5/02

(54) **VERFAHREN UND ANORDNUNG ZUR ERKENNUNG VON FLÜSSIGKEIT IN EINEM GEBLÄSE EINES HEIZGERÄTES**
METHODS AND DEVICE FOR DETECTING LIQUID IN A FAN OF A HEATER
PROCÉDÉS ET AGENCEMENT DE DÉTECTION DU LIQUIDE DANS UN VENTILATEUR D'UN APPAREIL DE CHAUFFAGE

(30) Priorität: 07.01.2021 DE 102021100119
(43) Veröffentlichungstag der Anmeldung: 13.07.2022
(73) Patentinhaber: Vaillant GmbH, 42859 Remscheid (DE)
(72) Erfinder: Telgmann, Maik, 48612 Horstmar (DE)
(74) Vertreter: Popp, Carsten

(56) Entgegenhaltungen:
- JP-A- H02 146 412
- JP-A- H09 145 054
- US-B1- 10 451 303

## Beschreibung

Die Erfindung betrifft ein Verfahren und eine Anordnung zur Erkennung des Vorhandenseins von Flüssigkeit in einem Gebläse eines Heizgerätes, welches mit einem Gemisch aus Luft und einem Brenngas betrieben wird.

Moderne Heizgeräte, insbesondere sogenannte Brennwertgeräte, werden mittels Vormischbrennern betrieben, bei denen zunächst Luft mit einer für eine saubere Verbrennung geeigneten Menge Brenngas gemischt und das entstehende Gemisch dann von einem Gebläse zu einem Brenner geführt wird. Der Brenner verteilt das Gemisch in einem Verbrennungsraum, wo es unter Bildung von Flammen verbrannt wird. Entstehende Abgase werden durch eine Abgasanlage abgeführt.

Es ist bekannt, den Betrieb des Gebläses zu regeln bzw. steuern, um ein Gewünschtes Verbrennungsgemisch aus Luft und Brenngas bereitzustellen. Ebenso ist bekannt, dass anhand einer Bewertung des Betriebes des Gebläses Verstopfungen der Luftzufuhr und/oder der Abgasabfuhr und damit ein unerwünschter Verbrennungsprozess identifiziert werden können. Beispiele hierfür sind die JP H02 146412 A, die JP H09 145054 A und die US 10 451 303 B1, die insbesondere den Betriebsstrom und/oder die Betriebsspannung des Gebläses hierfür betrachten.

Bei Wasserstoff oder Kohlenwasserstoffe enthaltenden Brenngasen entsteht bei der Verbrennung auch Wasserdampf, der an unterschiedlichen Stellen des Heizgerätes zusammen mit möglichen anderen Komponenten zu Kondensat werden kann. Eine im Allgemeinen in der Abgasanlage angeordnete Rückschlagklappe verhindert, dass Wasserdampf oder Kondensat in das Gebläse gelangen kann. Dies gilt insbesondere für Mehrbelegungsanlagen, bei denen mehrere Heizgeräte an einen Kamin angeschlossen sind.

Trotzdem ist es bei hohen Sicherheitsstandards erforderlich oder zumindest wünschenswert, Wasser, Kondensat oder allgemein Flüssigkeit im Gebläse eines solchen Heizgerätes, z. B. in Folge einer Fehlfunktion der Rückschlagklappe, frühzeitig erkennen zu können, weil Flüssigkeit in diesem und benachbarten Bauteilen zu Korrosionsschäden und anderen Fehlfunktionen führen kann. Bisher ist eine solche Erkennung jedoch bei Heizgeräten nicht vorgesehen. Insbesondere bei Mehrbelegungsanlagen ist ein solcher Sicherheitsgewinn wünschenswert.

Soll das Heizgerät gestartet werden, so initiiert typischerweise eine Steuer- und Regeleinheit alle damit verbundenen Vorgänge, darunter auch das Anlaufen und Hochfahren einer Drehzahl des Gebläses bis zu einem vorgebbaren Sollwert. Dazu wird dem Gebläse ein- bis dreiphasiger Wechselstrom zugeführt, dessen effektive Stärke durch eine Pulsweitenmodulation (sogenanntes PWM-Signal) vorgegeben wird. Die Steuer- und Regeleinheit erhält vom Gebläse aktuelle Messwerte für die Drehzahl des Gebläses, so dass dessen Drehzahl auf den Sollwert geregelt werden kann.

Aufgabe der vorliegenden Erfindung ist es, die mit Bezug auf den Stand der Technik erläuterten Probleme zumindest zu lindern, und insbesondere ohne zusätzliche Instrumentierung mittels der Steuer- und Regeleinheit ohnehin zur Verfügung stehender Daten und Messwerte das Vorhandensein von Flüssigkeit im Gebläse zu erkennen, was gegebenenfalls dazu genutzt werden kann, z. B. eine Warn- oder Störmeldung auszulösen oder eine Wartung anzustoßen.

Zur Lösung dieser Aufgabe dienen Verfahren, eine Anordnung sowie ein Computerprogrammprodukt gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt weitere Ausführungsbeispiele an.

Die Erfindung ist in den unabhängigen Verfahrensansprüchen 1, 2 und 3 sowie in dem Anspruch 4 betreffend eine Anordnung und in Anspruch 6 betreffend ein Computerprogramm, definiert.

Es wird ein Verfahren zum Erkennen des Vorhandenseins von Flüssigkeit in einem Gebläse eines Heizgerätes vorgeschlagen. Das Heizgerät wird mit einem Gemisch aus Luft und Brenngas betrieben, das von dem Gebläse einem Brenner zugeführt wird. Demnach werden mindestens eine für die Funktion des Gebläses charakteristische physikalische Größe mindestens einmal beim Ablauf eines vorgebbaren Zeitintervalls ab dem Start des Heizgerätes gemessen und mit (vorbekannten, ermittelten und/oder gespeicherten) Erfahrungswerten und/oder Kalibrierdaten verglichen, wobei eine Abweichung von den Erfahrungswerten und/oder Kalibrierdaten um eine vorgebbare Größe (bzw. vorgegebenes Maß) als Hinweis auf Flüssigkeit im Gebläse gewertet wird. Die (vorbekannten, ermittelten und/oder gespeicherten) Erfahrungswerte und/oder Kalibrierdaten umfassen insbesondere Werte und/oder Verläufe der betrachteten charakteristischen physikalischen Größe, wobei (praktisch) keine Flüssigkeit und eine (signifikante) Menge Flüssigkeit im Gebläse vorliegt, wobei ggf. auch ein oder mehrere Grenzwerte für bestimmte Mengen an Flüssigkeit vorliegen können. Die Erfahrungswerte und/oder Kalibrierdaten können auch als Kennfeld vorliegen, z. B. in Abhängigkeit des Betriebsstatus des Heizgerätes, den Umgebungsbedingungen, der Position des Gebläses, etc. Bisher war man nicht davon ausgegangen, dass (geringe) Mengen von Flüssigkeit im Gebläse, also typischerweise unten in einem Gehäuse des Gebläses, einen Einfluss auf dessen eigentliche Funktion haben, weshalb man auch nicht erwartet hatte, dass sich das Vorhandensein von Flüssigkeit im Gebläse anhand von Messdaten der Gebläse-Funktion nachweisen und von anderen Effekten unterscheiden lassen könnte. Genaue Messungen haben aber gezeigt, dass dies überraschenderweise sehr wohl der Fall ist. Flüssigkeit im Gehäuse wirkt sich charakteristisch anders aus als sonstige Störungen oder betriebsbedingte Änderungen, wie nachfolgend auch anhand einiger Beispiele erläutert. Insbesondere ist ggf. auch möglich, durch ein oder mehrere zusätzliche Ausschlussverfahren (z.B. aufgrund weiterer Bewertungen derselben oder mindestens einen anderen/weiteren physikalischen Größe) schließlich eindeutig auf das Vorliegen von Flüssigkeit im Gebläse zu schließen.

Unter einer "physikalischer Größe" wird hier jede messbare Eigenschaft oder Größe oder jeder (daraus abgeleitete) Betriebsparameter oder jede (daraus abgeleitete) Zustandsgröße verstanden, die etwas über den Zustand und/oder das Verhalten des Gebläses aussagen kann, also insbesondere Größen wie Drehzahl, effektive Leistungsaufnahme, Massenstrom, Druckdifferenz, Strömungsgeschwindigkeit, Temperatur, Geräuschpegel und dergleichen. "Erfahrungswerte" können insbesondere für das Heizgerät voreingestellt und/oder hinterlegt sein, z.B. als Ergebnis von Langzeittests oder Langzeitbeobachtungen des Betriebes solcher Heizgeräte. "Kalibrierdaten" können beispielsweise bei der (erstmaligen) Einrichtung des Heizgeräts eingestellt oder ermittelt werden; sie können Werte betreffen, die einen ordnungsgemäßen oder effizienten Betrieb unter den Bedingungen am Einsatzort ermöglichen. Die "vorgebbare Größe" der Abweichung kann einen fest vorgegebenen oder an die Betriebsbedingungen ggf. variabel angepassten Wert umfassen. Es ist möglich, dass die Feststellung einer Abweichung um mindestens die vorgebbare Größe (unmittelbar) zu einer Warn- und/oder Sicherheitsaktion bei dem Heizgerät bzw. dessen Steuer- und Regeleinheit führt.

Untersuchungen haben gezeigt, dass bei Flüssigkeit im Gebläse ein Hochlaufen erschwert ist und z. B. die Drehzahl daher langsamer hochläuft als ohne Flüssigkeit. Entsprechend wird über einen längeren Zeitraum eine größere Pulsweite eines das Gebläse ansteuernden pulsweitenmodulierten Stromes zum Hochlaufen benötigt als ohne Flüssigkeit. Auch andere für die Funktion des Gebläses charakteristische physikalische Größen verhalten sich ähnlich. Dies macht sich die Erfindung zu Nutze, um das (bisher nicht systematisch gemessene bzw. erfasste) Vorhandensein von Flüssigkeit im Gebläse bei jedem Start oder bei einem gewünschten Anteil der Starts des Heizgerätes zu prüfen.

In einer besonders einfachen Ausführungsform der Erfindung wird die physikalische Größe nur genau einmal zu einem signifikanten Zeitpunkt nach dem Start, z. B. 0,1 bis 2 s [Sekunden] danach, vorzugsweise 0,3 bis 1,5 s, (ermittelt und) verglichen, für eine größere Genauigkeit können auch mehr (Messungen und) Vergleiche in Abständen zueinander durchgeführt werden. Liegt die Abweichung von Kalibrierdaten oder Erfahrungswerten z. B. bei >10% (Beispiel einer vorgebbaren Größe), so kann dies systemisch als Hinweis auf Flüssigkeit interpretiert werden.

Der zeitliche Verlauf mindestens einer für die Funktion des Gebläses charakteristischen physikalischen Größe wird ab dem Starten des Heizgerätes gemessen und beobachtet und mit Erfahrungswerten und/oder Kalibrierdaten verglichen, wobei Abweichungen des Verlaufs von den Erfahrungswerten und/oder Kalibrierdaten um eine vorgebbare Größe als Hinweis auf Flüssigkeit im Gebläse gewertet werden. Eine kontinuierliche oder quasi-kontinuierliche Beobachtung des zeitlichen Verlaufs erhöht die Genauigkeit und hilft Fehlinterpretationen zu vermeiden.

Eine erfindungsgemäß zu beobachtende physikalische Größe ist die Drehzahl des Gebläses. Diese wird bei allen modernen Heizgeräten ohnehin gemessen, und der Messwert steht der Steuer- und Regeleinheit ständig zur Verfügung, so dass er außer für bekannte Regelungen auch für die Feststellung des Vorhandenseins von Flüssigkeit im Gebläse ohne zusätzlichen Aufwand an Instrumentierung verwendet werden kann.

Eine andere erfindungsgemäß zu beobachtende physikalische Größe ist eine Pulsweite eines von der Steuer- und Regeleinheit an das Gebläse nach dem Start des Heizgerätes abgegebenen pulsweitenmodulierten elektrischen Stromes (meist ein Wechselstrom mit 1 oder 3 Phasen). Eine Pulsweitenmodulation (PWM) bedeutet vereinfacht ausgedrückt das schnelle An- und Ausschalten (z. B. mit einer Frequenz von 1 kHz [Kilohertz] oder mehr) in einem veränderbaren Rhythmus, wobei das Verhältnis zwischen Einschaltzeiten (Pulsweiten) und Ausschaltzeiten verändert (moduliert) wird. Dieses Verhältnis wird auch Tastverhältnis genannt und kann auch in Prozent angegeben werden. Ein Tastverhältnis von 100% bedeutet, dass der Strom ständig eingeschaltet ist, ein Tastverhältnis von 50% bedeutet, dass der Strom nur die Hälfte der Zeit eingeschaltet ist.

Bei einem Hinweis auf Flüssigkeit im Gebläse wird eine Warn- oder Störmeldung ausgelöst. Diese kann über eine Signaleinrichtung akustisch oder über ein Display oder eine Anzeigeeinrichtung (z. B. Warnleuchte) optisch signalisiert werden oder an eine externe Stelle gesendet werden, um eine Wartung auszulösen. Auf diese Weise lässt sich verhindern, dass Flüssigkeit im Gebläse oder benachbarten Komponenten (z. B. Brenngasventil) Schäden durch Korrosion auslöst oder zu undefinierten Zuständen des Heizgerätes führt.

Einem anderen Aspekt folgend, wird eine Anordnung zum Erkennen des Vorhandenseins von Flüssigkeit in einem Gebläse eines Heizgerätes vorgeschlagen, wobei das Heizgerät mit einem Gemisch aus Luft und Brenngas enthaltend Wasserstoff oder Kohlenwasserstoffe betrieben wird, das von dem Gebläse einem Brenner zugeführt wird. Es ist eine Steuer- und Regeleinheit vorhanden, die eingerichtet ist, das Anfahren des Gebläses und das Hochlaufen von dessen Drehzahl bis zu einem Sollwert mittels eines pulsweitenmodulierten Stromes zu steuern und einen gemessenen Istwert der Drehzahl zu verarbeiten, wobei (mindestens) ein Vergleicher in der Steuer- und Regeleinheit vorhanden ist, der eingerichtet ist, die Drehzahl und/oder die Pulsweite des pulsweitenmodulierten Stromes mit gespeicherten Kalibrierdaten und/oder Erfahrungswerten zu vergleichen und bei einer Abweichung um eine vorgebbare Größe eine Warn- oder Störmeldung auszulösen. Eine für solche Heizgeräte typische Steuer- und Regeleinheit hat ohnehin Datenspeicher für Kalibrierdaten und/oder Erfahrungswerte und mindestens einen Mikroprozessor, so dass sie die beschriebenen zusätzlichen Funktionen ohne großen Aufwand übernehmen kann. Die Drehzahl des Gebläses und das PWM-Signal zum Ansteuern des Gebläses stehen dort auch ständig zur Verfügung. Die Anordnung ist so eingerichtet, dass damit eines der Verfahren durchgeführt wird.

Bevorzugt ist der Vergleicher eingerichtet, einen Vergleich nicht nur zu einem Zeitpunkt nach dem Start, sondern zu mehreren Zeitpunkten und/oder quasi-kontinuierlich nach dem Start des Heizgerätes durchzuführen. Auf diese Weise lässt sich eine größere Genauigkeit der Dateninterpretation erreichen, so dass es nicht leicht zu fehlerhaften Warn- oder Störungsmeldungen (Fehlalarmen) kommen kann.

Ein weiterer Aspekt betrifft ein Computerprogramprodukt umfassend Befehle, die bewirken, dass die erfindungsgemäße Anordnung eines der erfindungsgemäßen Verfahren ausführt. Der Vergleich von gemessenen Daten mit Erfahrungswerten oder Kalibrierdaten benötigt ein Programm und Daten für die Steuer- und Regeleinheit des Heizgerätes, wobei beides gelegentlich aktualisiert werden muss. Dazu kann ein solches Computerprogrammprodukt beitragen.

Die Erläuterungen zum Verfahren können zur näheren Charakterisierung der Anordnung herangezogen werden, und umgekehrt.

Ein schematisches Ausführungsbeispiel der Erfindung, auf das diese jedoch nicht beschränkt ist, und die Funktionsweise des Verfahrens werden nun anhand der Zeichnung näher erläutert. Es stellen dar:
- Fig. 1:: schematisch ein typisches Heizgerät mit einer entsprechend ausgestalteten Steuer- und Regeleinheit und
- Fig. 2:: ein Diagramm zur Veranschaulichung des Verhaltens von Drehzahl und PWM-Signal eines Gebläses mit und ohne Flüssigkeit beim Start eines Heizgerätes.

Fig. 1 zeigt schematisch ein typisches Heizgerät 1 (z. B. ein sogenanntes Brennwertgerät), welches mit einem Gemisch aus Luft und Brenngas betreibbar ist. Ein Gebläse 4 saugt Umgebungsluft an, die über ein Brenngasventil 6 mit einer für eine saubere Verbrennung geeigneten Menge an Brenngas gemischt wird. Das Gemisch wird von dem Gebläse 4 über einen Gemischkanal 7 einem Brenner 2 zugeführt und in einem Verbrennungsraum 3 verbrannt. Abgase werden über ein Abgasrohr 10 mit einer Rückschlagklappe 11 abgeleitet. Eine zentrale Steuer- und Regeleinheit 5 steuert und regelt das Heizgerät. Dazu gehört auch, beim Starten des Heizgerätes 1 das Gebläse 4 über eine Signalleitung 8 mit einem pulsweitenmodulierten Strom (PWM-Signal) anzusteuern und über eine Messleitung 9 die Drehzahl D des Gebläses beim Anfahren und Hochlaufen zu überwachen, um die Drehzahl D schnell auf einen vorgebbaren Sollwert zu bringen und dort zu regeln. Es hat sich gezeigt, dass unter solchen Voraussetzungen ohne zusätzliche Einbauten oder Instrumentierung auch das Vorhandensein von Flüssigkeit 15 im Gebläse 4 (beispielsweise unten in einem Gebläse-Gehäuse) festgestellt werden kann. Dazu weist die Steuer- und Regeleinheit 5 einen Vergleicher 12 und mindestens einen Datenspeicher 13 für Kalibrierdaten und/oder Erfahrungswerte auf. Nach dem Start des Heizgerätes 1 kann so der Vergleicher den Verlauf der Drehzahl D und/oder des PWM-Signals in Abhängigkeit von der Zeit nach Start mit gespeicherten oder vorgegebenen Verläufen (Kalibrierdaten) vergleichen. Dabei führt Flüssigkeit 15 im Gebläse zu ganz typischen Abweichungen (d1, d2, d3), die ab einer vorgegebenen Größe, z. B. mehr als 5%, vorzugsweise mehr als 10%, zu irgendeinem Zeitpunkt von gespeicherten Werten als Hinweis auf das Vorhandensein von Flüssigkeit 15 interpretiert werden. Dabei kann es schon ausreichen, die Abweichung zu nur einem geeigneten Zeitpunkt zu bestimmen, zuverlässigere Ergebnisse erhält man aber bei Vergleichen zu zwei oder mehr Zeitpunkten, insbesondere bei einem Vergleich von kontinuierlich oder in kurzen Zeitabständen (quasi-kontinuierlich) gemessenen Werten. Bei Hinweisen auf das Vorhandensein von Flüssigkeit 15 im Gebläse wird dann eine Signaleinrichtung 14 angesteuert und/oder anderweitig eine Warn- oder Störmeldung ausgelöst, insbesondere auch an eine entfernte Stelle gesendet, um z. B. eine Wartung auszulösen.

Fig. 2 zeigt beispielhaft den Verlauf von Drehzahl D und PWM-Signal innerhalb der ersten 2 s nach Start des Heizgerätes 1. Auf der X-Achse ist die Zeit t aufgetragen, auf der Y-Achse links die Drehzahl D (Umdrehungen pro Sekunde) und rechts die Größe des PWM-Signals in Prozent. Die durchgezogene Linie entspricht dem Verlauf des PWM-Signals ohne Flüssigkeit 15 im Gebläse 4. Um einen schnellen Hochlauf der Drehzahl D (punktierte Linie) des Gebläses 4 zu erreichen, wird zunächst für 0,5 s ein Dauerstrom (Tastverhältnis von 100%) gesendet. Bei ungestörtem Betrieb kann dann das PWM-Signal abgesenkt werden, weil die Drehzahl D sich schnell ihrem Sollwert (konstante Drehzahl im Diagramm) angenähert hat. Dies ist erkennbar durch einen Abfall des vorher konstanten PWM-Signals. Befindet sich hingegen Flüssigkeit 15 im Gebläse 4, ergibt sich ein anderer Verlauf der Drehzahl D und des PWM-Signals. Die gestrichelte Linie zeigt den dann auftretenden Verlauf des PWM-Signals, welches erst deutlich später einen Abfall vom konstanten Signal zeigt. Die Abweichung d3, hier mehr als 0,4 s, kann daher erfindungsgemäß als Hinweis auf Flüssigkeit 15 im Gebläse 4 dienen. Auch die Drehzahl D verhält sich beim Vorhandensein von Flüssigkeit (strichpunktierte Linie) anders. Sie steigt langsamer an und erreicht z. B. nach 0,5 s nur etwa 3500 statt 5000, was als Abweichung d1 vom Vergleicher 12 festgestellt werden kann. Bei Versuchen zeigte sich sogar, dass die Drehzahl D über einen eingestellten Sollwert hinaus anstieg, was z. B. nach etwa 1,4 s zu einer Abweichung d2 von dem ungestörten Verlauf nach oben auf über 7500 statt 6000 anstieg, bevor sich der Sollwert (hier 6000) langsam einstellte. Es ist erkennbar, dass sich Flüssigkeit 15 im Gebläse 4 durch den Vergleicher 12 erfindungsgemäß sehr zuverlässig feststellen lässt.

Die vorliegende Erfindung erlaubt es, bei einem Heizgerät ohne zusätzliche Instrumentierung das Vorhandensein von Flüssigkeit im Gebläse frühzeitig und zuverlässig festzustellen und dadurch spätere Schäden zu verhindern.

### Bezugszeichenliste

- 1: Heizgerät
- 2: Brenner
- 3: Verbrennungsraum
- 4: Gebläse
- 5: Steuer- und Regeleinheit
- 6: Brenngasventil
- 7: Gemischkanal
- 8: Signalleitung (PWM-Signal)
- 9: Messleitung (Drehzahl)
- 10: Abgasrohr
- 11: Rückschlagklappe
- 12: Vergleicher
- 13: Datenspeicher
- 14: Signaleinrichtung
- 15: Flüssigkeit

- D: Drehzahl
- t: Zeit
- d1: erste Abweichung (Drehzahl)
- d2: zweite Abweichung (Drehzahl)
- d3: dritte Abweichung (PWM-Signal)

## Patentansprüche

1. Verfahren zum Erkennen des Vorhandenseins von Flüssigkeit (15) in einem Gebläse (4) eines Heizgerätes (1), welches mit einem Gemisch aus Luft und Brenngas enthaltend Wasserstoff oder Kohlenwasserstoffe betrieben wird, das von dem Gebläse (4) einem Brenner (2) zugeführt wird, wobei mindestens folgende für die Funktion des Gebläses (4) charakteristische physikalische Größen, umfassend zumindest eine Zeit, eine Pulsweite eines elektrischen Stroms zum Betrieb des Gebläses (4) und eine Drehzahl des Gebläses (4), mindestens einmal beim Ablauf eines vorgebbaren Zeitintervalls ab dem Start des Heizgerätes (1) gemessen und mit zumindest Erfahrungswerten oder Kalibrierdaten verglichen werden, und wobei eine Abweichung (d1, d2, d3) der charakteristischen physikalischen Größe von zumindest den Erfahrungswerten oder den Kalibrierdaten um eine vorgebbare Größe als Hinweis auf Flüssigkeit (15) im Gebläse (4) gewertet und eine Warn- oder Störmeldung ausgelöst wird und der zeitliche Verlauf der charakteristischen physikalischen Größe ab dem Starten des Heizgerätes (1) gemessen und beobachtet und mit zumindest Erfahrungswerten oder Kalibrierdaten verglichen wird, und wobei Abweichungen (d1, d2, d3) des Verlaufs der charakteristischen physikalischen Größe vom Verlauf zumindest der Erfahrungswerte oder der Kalibrierdaten um eine vorgebbare Größe als Hinweis auf Flüssigkeit (15) im Gebläse (4) gewertet werden, wobei zum Erreichen einer Soll-Drehzahl zunächst ein elektrischer Dauerstrom dem Gebläse (4) zugeführt wird und die Abweichung der Zeit der Erfahrungswerte oder der Kalibrierdaten bis ein Umschalten auf eine Pulsweite eines elektrischen Stroms mit einem Tastverhältnis kleiner 100% zu der gemessenen Zeit ermittelt wird, und Flüssigkeit (15) im Gebläse (4) erkannt wird, wenn die gemessene Zeit bis zum Umschalten auf eine Pulsweite des elektrischen Stroms mit einem Tastverhältnis kleiner 100% deutlich später als bei den Erfahrungswerten oder den Kalibrierdaten erfolgt.

2. Verfahren zum Erkennen des Vorhandenseins von Flüssigkeit (15) in einem Gebläse (4) eines Heizgerätes (1), welches mit einem Gemisch aus Luft und Brenngas enthaltend Wasserstoff oder Kohlenwasserstoffe betrieben wird, das von dem Gebläse (4) einem Brenner (2) zugeführt wird, wobei mindestens folgende für die Funktion des Gebläses (4) charakteristische physikalische Größen, umfassend zumindest eine Zeit, eine Pulsweite eines elektrischen Stroms zum Betrieb des Gebläses (4) und eine Drehzahl des Gebläses (4), mindestens einmal beim Ablauf eines vorgebbaren Zeitintervalls ab dem Start des Heizgerätes (1) gemessen und mit zumindest Erfahrungswerten oder Kalibrierdaten verglichen werden, und wobei eine Abweichung (d1, d2, d3) der charakteristischen physikalischen Größe von zumindest den Erfahrungswerten oder den Kalibrierdaten um eine vorgebbare Größe als Hinweis auf Flüssigkeit (15) im Gebläse (4) gewertet und eine Warn- oder Störmeldung ausgelöst wird und der zeitliche Verlauf der charakteristischen physikalischen Größe ab dem Starten des Heizgerätes (1) gemessen und beobachtet und mit zumindest Erfahrungswerten oder Kalibrierdaten verglichen wird, und wobei Abweichungen (d1, d2, d3) des Verlaufs der charakteristischen physikalischen Größe vom Verlauf zumindest der Erfahrungswerte oder der Kalibrierdaten um eine vorgebbare Größe als Hinweis auf Flüssigkeit (15) im Gebläse (4) gewertet werden, wobei zum Erreichen einer Soll-Drehzahl zunächst ein elektrischer Dauerstrom dem Gebläse (4) zugeführt und die Abweichung der Zeit, der Erfahrungswerte oder der Kalibrierdaten, bis die Soll-Drehzahl erreicht ist, zu der gemessenen Zeit ermittelt wird, und ein langsamerer Anstieg der gemessenen Drehzahl D als Hinweis auf Flüssigkeit (15) im Gebläse (4) dient .

3. Verfahren zum Erkennen des Vorhandenseins von Flüssigkeit (15) in einem Gebläse (4) eines Heizgerätes (1), welches mit einem Gemisch aus Luft und Brenngas enthaltend Wasserstoff oder Kohlenwasserstoffe betrieben wird, das von dem Gebläse (4) einem Brenner (2) zugeführt wird, wobei mindestens folgende für die Funktion des Gebläses (4) charakteristische physikalische Größen, umfassend zumindest eine Zeit, eine Pulsweite eines elektrischen Stroms zum Betrieb des Gebläses (4) und eine Drehzahl des Gebläses (4), mindestens einmal beim Ablauf eines vorgebbaren Zeitintervalls ab dem Start des Heizgerätes (1) gemessen und mit zumindest Erfahrungswerten oder Kalibrierdaten verglichen werden, und wobei eine Abweichung (d1, d2, d3) der charakteristischen physikalischen Größe von zumindest den Erfahrungswerten oder den Kalibrierdaten um eine vorgebbare Größe als Hinweis auf Flüssigkeit (15) im Gebläse (4) gewertet und eine Warn- oder Störmeldung ausgelöst wird und der zeitliche Verlauf der charakteristischen physikalischen Größe ab dem Starten des Heizgerätes (1) gemessen und beobachtet und mit zumindest Erfahrungswerten oder Kalibrierdaten verglichen wird, und wobei Abweichungen (d1, d2, d3) des Verlaufs der charakteristischen physikalischen Größe vom Verlauf zumindest der Erfahrungswerte oder der Kalibrierdaten um eine vorgebbare Größe als Hinweis auf Flüssigkeit (15) im Gebläse (4) gewertet werden, wobei zum Erreichen einer Soll-Drehzahl zunächst ein elektrischer Dauerstrom dem Gebläse (4) zugeführt wird und bei einer Überschreitung der Soll-Drehzahl als Abweichung um mehr als 5%, bevor ein Umschalten auf eine Pulsweite eines elektrischen Stroms mit einem Tastverhältnis kleiner 100% erfolgt, als Hinweis auf Flüssigkeit (15) im Gebläse (4) gewertet wird.

4. Anordnung zum Erkennen des Vorhandenseins von Flüssigkeit (15) in einem Gebläse (4) eines Heizgerätes (1) wobei das Heizgerät (1) mit einem Gemisch aus Luft und Brenngas enthaltend Wasserstoff oder Kohlenwasserstoffe betrieben wird, das von dem Gebläse (4) einem Brenner (2) zugeführt wird, wobei eine Steuer- und Regeleinheit (5) vorhanden ist, und die Anordnung eingerichtet ist, das Anfahren des Gebläses (4) und das Hochlaufen von dessen Drehzahl (D) mittels eines pulsweitenmodulierten Stromes zu steuern und einen gemessenen Istwert der Drehzahl (D) zu verarbeiten, und wobei ein Vergleicher (12) in der Steuer- und Regeleinheit (5) vorhanden ist, der eingerichtet ist, die Drehzahl (D) und/oder die Pulsweite des pulsweitenmodulierten Stromes mit gespeicherten Kalibrierdaten und/oder Erfahrungswerten zu vergleichen und bei einer Abweichung (d1, d2, d3) um eine vorgebbare Größe eine Warn- oder Störmeldung auszulösen, wobei die Anordnung dazu eingerichtet ist, ein Verfahren nach einem der vorangehenden Ansprüche auszuführen.

5. Anordnung nach Anspruch 4, wobei der Vergleicher (12) eingerichtet ist, einen Vergleich zumindest zu mehreren Zeitpunkten oder quasi-kontinuierlich nach dem Start des Heizgerätes (1) durchzuführen.

6. Computerprogrammprodukt, umfassend Befehle, die bewirken, dass die Anordnung nach einem der Ansprüche 4 oder 5 das Verfahren nach einem der Ansprüche 1 bis 3 ausführt.

## Claims

1. Method for detecting the presence of liquid (15) in a fan (4) of a heating appliance (1) which is operated with a mixture of air and fuel gas containing hydrogen or hydrocarbons, which mixture is supplied by the fan (4) to a burner (2), wherein at least the following physical quantities, which are characteristic for the function of the fan (4), are measured and compared with reference values, wherein the reference values are stored in a memory (10) of the heating appliance (1) and the fan (4) is switched off when the measured values exceed the reference values (4), comprising at least a time, a pulse width of an electric current for operating the blower (4) and a rotational speed of the blower (4), are measured at least once during a predeterminable time interval from the start of the heating appliance (1) and compared with at least empirical values or calibration data, and wherein a deviation (d1, d2, d3) of the characteristic physical quantity from at least the empirical values or the calibration data by a predeterminable quantity is evaluated as an indication of liquid (15) in the fan (4) and a warning or fault message is triggered, and the time course of the characteristic physical quantity from the start of the heating appliance (1) is measured and observed and compared with at least empirical values or calibration data, and wherein deviations (d1, d2, d3) of the progression of the characteristic physical quantity from the progression of at least the empirical values or the calibration data by a predeterminable amount are evaluated as an indication of liquid (15) in the fan (4) are evaluated, wherein, in order to achieve a target speed, a continuous electric current is first supplied to the fan (4) and the deviation of the time of the empirical values or the calibration data until a switchover to a pulse width of an electric current with a duty cycle of less than 100% is determined relative to the measured time, and liquid (15) in the fan (4) is detected ( ) if the measured time until switching to a pulse width of the electric current with a duty cycle of less than 100% is significantly later than in the empirical values or the calibration data ( ).

2. Method for detecting the presence of liquid (15) in a fan (4) of a heating appliance (1) which is operated with a mixture of air and fuel gas containing hydrogen or hydrocarbons, which is supplied by the fan (4) to a burner (2), wherein at least the following characteristic physical variables, which are necessary for the function of the fan (4), are detected (4), comprising at least one time, a pulse width of an electric current for operating the fan (4) and a speed of the fan (4), are measured at least once during a predeterminable time interval from the start of the heating appliance (1) and compared with at least empirical values or calibration data, and wherein a deviation (d1, d2, d3) of the characteristic physical quantity from at least the empirical values or the calibration data by a predeterminable quantity is evaluated as an indication of liquid (15) in the fan (4) and a warning or fault message is triggered, and the time course of the characteristic physical quantity is measured and observed from the start of the heating appliance (1) and compared with at least empirical values or calibration data, and wherein deviations (d1, d2, d3) of the progression of the characteristic physical quantity from the progression of at least the empirical values or the calibration data by a predeterminable amount are evaluated as an indication of liquid (15) in the fan (4), wherein, in order to achieve a target speed, a continuous electric current is first supplied to the fan (4) and the deviation of the time, the empirical values or the calibration data until the target speed is reached is determined relative to the measured time, and a slower increase in the measured speed D serves as an indication of liquid (15) in the fan (4) .

3. Method for detecting the presence of liquid (15) in a fan (4) of a heating appliance (1) which is operated with a mixture of air and fuel gas containing hydrogen or hydrocarbons, which is supplied by the fan (4) to a burner (2), wherein at least the following are detected for the function of the fan (4), comprising at least one time, a pulse width ( ) of an electric current for operating the fan (4) and a speed of the fan (4), are measured at least once during a predeterminable time interval from the start of the heating appliance (1) and compared with at least empirical values or calibration data, and wherein a deviation (d1, d2, d3) of the characteristic physical quantity from at least the empirical values or the calibration data by a predeterminable quantity is evaluated as an indication of liquid (15) in the fan (4) and a warning or fault message is triggered, and the time course of the characteristic physical quantity is measured and observed from the start of the heating appliance (1) and compared with at least empirical values or calibration data, and wherein deviations (d1, d2, d3) of the progression of the characteristic physical quantity from the progression of at least the empirical values or the calibration data by a predeterminable amount are evaluated as an indication of liquid (15) in the fan (4), wherein, in order to achieve a target speed, a continuous electric current is first supplied to the fan (4) and, if the target speed is exceeded by more than 5%, before switching to a pulse width of an electric current with a duty cycle of less than 100%, is evaluated as an indication of liquid (15) in the fan (4).

4. Arrangement for detecting the presence of liquid (15) in a fan (4) of a heating appliance (1), wherein the heating appliance (1) is operated with a mixture of air and combustible gas ( ) containing hydrogen or hydrocarbons ( ), which is supplied by the fan (4) to a burner (2), wherein a control and regulating unit (5) is provided and the arrangement is designed to start the fan (4) and to increase the speed of the fan (4) to a predetermined speed, wherein, to achieve a predetermined speed, a continuous electric current is first supplied to the fan (4) and, when the predetermined speed is exceeded as a deviation by more than 5% before switching to a pulse (4) to a burner (2), wherein a control and regulating unit (5) is provided, and the arrangement is designed to control the starting of the fan (4) and the ramp-up of its speed (D) by means of a pulse-width-modulated current and to process a measured actual value of the speed (D), and wherein a comparator (12) is provided in the control and regulation unit (5), which is designed to compare the rotational speed (D) and/or the pulse width of the pulse width modulated current with stored calibration data and/or empirical values and, in the event of a deviation (d1, d2, d3) by a predeterminable amount, an alarm or fault message is triggered, wherein the arrangement is designed to carry out a method according to one of the preceding claims .

5. Arrangement according to claim 4, wherein the comparator (12) is designed to perform a comparison at least at several points in time or quasi-continuously after the start of the heating appliance (1).

6. Computer program product comprising instructions causing the arrangement according to one of claims 4 or 5 to carry out the method according to one of claims 1 to 3.

## Revendications

1. Procédé de détection de la présence de liquide (15) dans un ventilateur (4) d'un appareil de chauffage (1), lequel fonctionne avec un mélange d'air et de gaz combustible contenant de l'hydrogène ou des hydrocarbures, qui est acheminé par le ventilateur (4) vers un brûleur (2), dans lequel au moins les grandeurs physiques caractéristiques suivantes pour le fonctionnement du ventilateur (4), comprenant au moins un temps, une largeur d'impulsion d'un courant électrique pour le fonctionnement du ventilateur (4) et une vitesse de rotation du ventilateur (4), au moins une fois à l'écoulement d'un intervalle de temps prédéterminable à partir du démarrage de l'appareil de chauffage (1), sont mesurées et sont comparées à au moins des valeurs empiriques ou des données d'étalonnage, et dans lequel un écart (d1, d2, d3) de la grandeur physique caractéristique d'au moins les valeurs empiriques ou les données d'étalonnage d'une grandeur prédéterminable est évalué en tant qu'indication de liquide (15) dans le ventilateur (4) et un message d'avertissement ou de défaut est déclenché, et l'évolution temporelle de la grandeur physique caractéristique à partir du démarrage de l'appareil de chauffage (1) est mesurée et observée et comparée au moins à des valeurs empiriques ou données d'étalonnage, et dans lequel des écarts (d1, d2, d3) de l'évolution de la grandeur physique caractéristique par rapport à l'évolution d'au moins les valeurs empiriques ou données d'étalonnage d'une grandeur prédéterminable sont évaluées en tant qu'indication de liquide (15) dans le ventilateur (4), dans lequel, pour atteindre une vitesse de rotation de consigne, un courant électrique continu est d'abord acheminé vers le ventilateur (4) et l'écart entre le temps des valeurs empiriques ou des données d'étalonnage et le temps mesuré jusqu'à la commutation vers une largeur d'impulsion d'un courant électrique avec un rapport cyclique inférieur à 100 % est déterminé, et du liquide (15) dans le ventilateur (4) est détecté lorsque le temps mesuré jusqu'à la commutation vers une largeur d'impulsion du courant électrique avec un rapport cyclique inférieur à 100 % est nettement plus tard que dans les valeurs empiriques ou les données d'étalonnage.

2. Procédé de détection de la présence de liquide (15) dans un ventilateur (4) d'un appareil de chauffage (1), lequel fonctionne avec un mélange d'air et de gaz combustible contenant de l'hydrogène ou des hydrocarbures, qui est acheminé par le ventilateur (4) vers un brûleur (2), dans lequel au moins les grandeurs physiques caractéristiques suivantes pour le fonctionnement du ventilateur (4), comprenant au moins un temps, une largeur d'impulsion d'un courant électrique pour le fonctionnement du ventilateur (4) et une vitesse de rotation du ventilateur (4), au moins une fois à l'écoulement d'un intervalle de temps prédéterminable à partir du démarrage de l'appareil de chauffage (1), sont mesurées et sont comparées à au moins des valeurs empiriques ou des données d'étalonnage, et dans lequel un écart (d1, d2, d3) de la grandeur physique caractéristique d'au moins les valeurs empiriques ou les données d'étalonnage d'une grandeur prédéterminable est évalué en tant qu'indication de liquide (15) dans le ventilateur (4) et un message d'avertissement ou de défaut est déclenché, et l'évolution temporelle de la grandeur physique caractéristique à partir du démarrage de l'appareil de chauffage (1) est mesurée et observée et comparée au moins à des valeurs empiriques ou données d'étalonnage, et dans lequel des écarts (d1, d2, d3) de l'évolution de la grandeur physique caractéristique par rapport à l'évolution d'au moins les valeurs empiriques ou données d'étalonnage d'une grandeur prédéterminable sont évaluées en tant qu'indication de liquide (15) dans le ventilateur (4), dans lequel, pour atteindre une vitesse de rotation de consigne, un courant électrique continu est d'abord acheminé vers le ventilateur (4) et l'écart entre le temps des valeurs empiriques ou des données d'étalonnage jusqu'à ce que la vitesse de rotation de consigne soit atteinte et le temps mesuré est déterminé, et une augmentation plus lente de la vitesse de rotation mesurée D sert d'indication de liquide (15) dans le ventilateur (4).

3. Procédé de détection de la présence de liquide (15) dans un ventilateur (4) d'un appareil de chauffage (1), lequel fonctionne avec un mélange d'air et de gaz combustible contenant de l'hydrogène ou des hydrocarbures, qui est acheminé par le ventilateur (4) vers un brûleur (2), dans lequel au moins les grandeurs physiques caractéristiques suivantes pour le fonctionnement du ventilateur (4), comprenant au moins un temps, une largeur d'impulsion d'un courant électrique pour le fonctionnement du ventilateur (4) et une vitesse de rotation du ventilateur (4), au moins une fois à l'écoulement d'un intervalle de temps prédéterminable à partir du démarrage de l'appareil de chauffage (1), sont mesurées et sont comparées à au moins des valeurs empiriques ou des données d'étalonnage, et dans lequel un écart (d1, d2, d3) de la grandeur physique caractéristique d'au moins les valeurs empiriques ou les données d'étalonnage d'une grandeur prédéterminable est évalué en tant qu'indication de liquide (15) dans le ventilateur (4) et un message d'avertissement ou de défaut est déclenché, et l'évolution temporelle de la grandeur physique caractéristique à partir du démarrage de l'appareil de chauffage (1) est mesurée et observée et comparée au moins à des valeurs empiriques ou données d'étalonnage, et dans lequel des écarts (d1, d2, d3) de l'évolution de la grandeur physique caractéristique par rapport à l'évolution d'au moins les valeurs empiriques ou les données d'étalonnage sont évaluées en tant qu'indication de liquide (15) dans le ventilateur (4) à partir d'une grandeur prédéterminable, dans lequel, pour atteindre une vitesse de rotation de consigne, un courant électrique continu est d'abord acheminé vers le ventilateur (4) et un dépassement de la vitesse de rotation de consigne de plus de 5 %, avant de commuter vers une largeur d'impulsion d'un courant électrique avec un rapport cyclique inférieur à 100 %, est évalué en tant qu'indication de liquide (15) dans le ventilateur (4).

4. Agencement de détection de la présence de liquide (15) dans un ventilateur (4) d'un appareil de chauffage (1), dans lequel l'appareil de chauffage (1) fonctionne avec un mélange d'air et de gaz combustible contenant de l'hydrogène ou des hydrocarbures, qui est acheminé par le ventilateur (4) vers un brûleur (2), dans lequel une unité de commande et de régulation (5) est présente, et l'agencement est configuré pour commander le démarrage du ventilateur (4) et l'augmentation de sa vitesse de rotation (D) au moyen d'un courant modulé en largeur d'impulsion et traiter une valeur réelle mesurée de la vitesse de rotation (D), et dans lequel un comparateur (12) est présent dans l'unité de commande et de régulation (5), qui est configuré pour comparer la vitesse de rotation (D) et/ou la largeur d'impulsion du courant modulé en largeur d'impulsion avec des données d'étalonnage et/ou valeurs empiriques enregistrées et, lors d'un écart (d1, d2, d3) d'une grandeur prédéterminable, déclencher un message d'avertissement ou de défaut, dans lequel l'agencement est configuré pour mettre en œuvre un procédé selon l'une quelconque des revendications précédentes.

5. Agencement selon la revendication 4, dans lequel le comparateur (12) est configuré pour effectuer une comparaison au moins à plusieurs moments ou de manière quasi continue après le démarrage de l'appareil de chauffage (1).

6. Produit de programme informatique comprenant des instructions pour que l'agencement selon l'une quelconque des revendications 4 ou 5 mette en œuvre le procédé selon l'une quelconque des revendications 1 à 3.
